# EUROPÄISCHE PATENTSCHRIFT

(11) **EP 0 698 174 B1**
(45) Veröffentlichungstag und Bekanntmachung des Hinweises auf die Patenterteilung: **29.07.1998**
(21) Anmeldenummer: 95912236.7
(22) Anmeldetag: 10.03.1995
(51) Int. Cl.: E06B 9/84, E05D 13/00

(54) **ABSTURZSICHERUNG**
FALL-PREVENTION DEVICE
SECURITE ANTI-CHUTE POUR PORTES OU VOLETS ROULANTS

(30) Priorität: 10.03.1994 DE 9403957 U
(43) Veröffentlichungstag der Anmeldung: 28.02.1996
(73) Patentinhaber: Lucas, Bernd, 49809 Lingen am Ems (DE)
(72) Erfinder: Lucas, Bernd, 49809 Lingen am Ems (DE)
(74) Vertreter: Schumacher, Horst, Dr. Dipl.-Phys.
(86) Internationale Anmeldenummer: EP9500889
(87) Internationale Veröffentlichungsnummer: WO9524541

(56) Entgegenhaltungen:
- DE-A- 3 814 275

## Beschreibung

Die Erfindung betrifft eine Absturzsicherung für hebbare Tore und dergleichen, wie Rolltore, Sektionaltore, Rollgitter, Rolladen und dergleichen, bei denen Tragseile am unteren Torbereich nahe der seitlichen, im oberen Toröffnungsbereich vorzugsweise gebogenen, Torführungsschienen für am Tor befestigte Laufrollen angreifen, bestehend aus mindestens einem federbelasteten Hebel, an dem jeweils eines der Tragseile in einer der Federkraft entgegenwirkenden Richtung angreift, und der ein Klemmelement für einen klemmenden, das Tor festhaltenden Eingriff mit der Torführungsschiene oder mit einem hierzu parallel verlaufenden Element derart aufweist, daß bei schlaff werdendem oder brechendem Tragseil der Hebel mit seinem Klemmelement unter der Federkraft in die Eingriffposition verschwenkt wird.

Derartige Absturzsicherungen dienen, insbesondere bei kraftbetätigten Toren, dazu, auf rein mechanische Weise unter direkter Einwirkung auf die Führungsschiene des Tores dieses zum sofortigen Stillstand zu bringen falls das Seil reißt oder aus einem sonstigen Grund schlaff wird. Die bekannten Absturzsicherungen der eingangs genannten Art werden auf der inneren Fläche des Torblattes an dieses angeschraubt und sind mit einem die Führungsschiene hintergreifenden, mit dem Tor mitbewegten Abstützelement versehen, welches eine seitliche, d. h. in der Torblattebene von der Führungsschiene fortgerichtete Verlagerung des Tores bei Aktivwerden der Absturzsicherung begrenzt.

Neben den vorbeschriebenen Absturzsicherungen, bei welchen die Bremskräfte in einer zum Torblatt parallelen Ebene aufgebracht werden, sind aus der DE-A1-38 14 275 gattungsgemäße Absturzsicherungen bekannt, bei welchen diese Bremskräfte in einer zur Torblattebene senkrechten Richtung aufgebracht werden. Auch hierbei wird die Absturzsicherung auf der inneren Fläche des Torblattes an dieses angeschraubt. Als Abstützelement dient bei diesen Absturzsicherungen jeweils die Laufrolle, während ein Hebel mit einem Klemmelement in Stützrichtung der Laufrolle, die Torführungsschiene auf der Torinnenseite umgreifend angeordnet ist; das Klemmelement greift also an der dem Torblatt gegenüberliegenden Seite der Führungsrollen an der Führungsschiene an. Hierdurch besteht ein erhebliches Fehlfunktionsrisiko.

Diese bekannten Absturzsicherungen funktionieren nur im Bereich der senkrechten Führungsschienen einigermaßen zufriedenstellend. Im Bereich der zur Decke des jeweiligen, von dem Tor abgeschlossenen Raumes hin gebogenen Führungsschiene ist nur eine eingeschränkte Funktion dieses Sicherheitsbauteiles möglich. - Insbesondere kann es im normalen Torbetrieb zu Fehlauslösungen, d. h. nicht beabsichtigten Verklemmungen zwischen dem Klemmelement und der Führungsschiene kommen. Außerdem führt die auf der Torinnenseite angeordnete Position der Absturzsicherung zu einer zusätzlichen funktionseinschränkenden Beschädigungsgefahr. Auch kann eine Verletzungsgefahr für Torbediener hierdurch nicht ausgeschlossen werden.

Davon ausgehend löst die in Anspruch 1 wiedergegebene Erfindung das Problem, die Funktionssicherheit der Absturzsicherung zu verbessern.

Durch die Erfindung wird der die Bedienersicherheit einschränkende Haltewinkel entbehrlich und gleichzeitig die Bremswirkung und Haltekraft der Absturzsicherung erheblich verbessert. Außerdem wird das Fehlauslösungsrisiko in demjenigen Toröffnungszustand selektiv vermindert, der bei den bekannten Absturzsicherungen besonders problematisch ist, das heißt, wenn sich das untere Torende bereits nahe seiner höchsten Position befindet und es daher aufgrund der verminderten Zuglast am Tragseil am ehesten zu einem Schlaffwerden des Tragseiles kommen kann, nämlich ausgerechnet in derjenigen Position des Tores, in der sich die untere Laufrolle im Biegungsbereich der Führungsschiene befindet und bei den bekannten Absturzsicherungen die Verklemmungsgefahr besonders groß ist. Ferner wird durch die Erfindung eine den Bediener gefährdende und ein erhöhtes Beschädigungsrisiko beinhaltende Anbaumontage der Absturzsicherung an das Torblatt vermeidbar durch eine problemlos möglich werdende, wesentlich gefährdungsärmere Integrationsanordnung der Absturzsicherung im Torblatt selbst und dem seitlich daran anschließende, innerhalb der Torblattdicke liegenden Bereich.

Bei einer bevorzugten Ausführungsform der Erfindung wird eine Grobjustage der Tragseillänge im unmittelbaren räumlichen Zusammenhang mit der Absturzsicherung vorgenommen, insbesondere durch eine innerhalb des Torblattes wirksame Einstellschraube oder schneckengetriebene Wickeltrommel.

Die vorgenannten, erfindungsgemäß zu verwendenden Bauteile unterliegen in ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der eine bevorzugte Ausführungsform der Erfindung dargestellt worden ist. In der Zeichnung zeigen:
- Fig. 1: eine Absturzsicherung im Eingriff mit einer Torführungsschiene - entsprechend Ansicht A gemäß Fig. 3;
- Fig. 2: dieselbe Absturzsicherung bei normalem Torbetrieb;
- Fig. 3: dieselbe Absturzsicherung in Ansicht von oben (Schnittdarstellung) entsprechend Linie III-III gemäß Fig. 2;
- Fig. 4: Betätigungshebel der Absturzsicherung nach Figuren 1 bis 3 in Seitenansicht.

Wie am Besten aus Figur 3 ersichtlich, wird das Torblatt 10, zum Beispiel eines hebbaren Sektionaltores, an seinen vertikalen Seiten mittels Laufrollen 14 in einer ortsfesten Torführungsschiene 13 reibungsarm gelagert und geführt. Die Torführungsschiene 13 läßt nur vergleichsweise wenig Spiel für seitliche Bewegungen der Laufrolle 14 rechtwinklig zu ihrer Drehachse 14 A. Ein V-förmiger Laufflächenbereich 13 A der Torführungsschiene 13 sorgt für eine gute Zentrierung des Rollenlaufs im Normalfall. Der gegenüberliegende, sich parallel zur Laufrollendrehachse erstreckende Schenkel 13 B ist hingegen gerade gestreckt. Auf seiner, der Laufrolle 14 gegenüberliegenden Seite befindet sich ein ein Klemmelement 21 aufweisender Hebel 20, dessen Schwenkachse X sich parallel zu der vom Torblatt 10 aufgespannten Ebene erstreckt und somit auch parallel zur Drehachse 14 A der Laufrolle 14. Die den Hebel 20 tragende Schwenkwelle 18 ist innerhalb des Torblattes 10 in geeigneter Weise gelagert. In den dargestellten und insoweit bevorzugten Ausführungsbeispielen ist das Klemmelement 21 zwar drehfest mit dem Hebel 20 verbunden, sitzt aber im übrigen drehfest auf dem in Figur 3 links dargestellten Stirnende der Schwenkwelle 18.

Wie im einzelnen aus Figuren 1 und 2 in Verbindung mit Figur 4 genauer ersichtlich, ist der Hebel 20 mehrteilig aufgebaut. Er besteht zum einen aus einem ersten Hebel 20 A, der auf die Schwenkwelle 18 drehfest aufsteckbar ist und weist ein Widerlager 22 auf, an dem sich eine Schraubenfeder 23 mit ihrem einen Ende abstützt. Die Schraubenfeder 23 umschlingt die Schwenkwelle 18 und ist mit ihrem zweiten Ende mittels eines Bolzens 24 am Torblatt 10 festgelegt.

Die Federkraft F der Schraubenfeder 23 versucht, den Hebel 20 A aus seiner etwa torblattparallelen Betriebslage etwa rechtwinklig zur Torblattebene zu verschwenken. Dies wird bei normalem Torbetrieb dadurch verhindert, daß das Tragseil 11, welches im unteren Torbereich in einer trompetenförmigen Öffnung 25 in das Torblatt eingeführt und dort in längeneinstellbarer Weise fixiert ist, durch das Torgewicht straff gehalten wird, wie dies in Figur 2 dargestellt ist.

Das Tragseil wird nun etwa rechtwinklig zu seinem im wesentlichen vertikalen Verlauf von dem federbelasteten Hebel 20 A quer belastet. Wenn die Tragseilspannung ausreichend ist, ist die Reaktionskraft R des Tragseils 11 auf den Hebel 20 A größer als die entgegengesetzte Federkraft F mit der Folge, daß das exzentrische und mit Reibzähnen versehene Klemmelement 21 mit dem Schenkel 13 B der Torführungsschiene 13 außer Eingriff gehalten wird.

Bei einem Schlaffwerden oder Brechen des Tragseiles 11, welches in Figur 1 angedeutet ist, ist die Federkraft F größer als die Reaktionskraft R mit der Folge, daß die Feder 23 den Hebel 20 A und damit das Klemmelement 21 in die Eingriffsposition gegen den Schenkel 13 B der Torführungsschiene 13 drückt. Dabei wird die Laufrolle 14 an die gegenüberliegende Fläche des Schenkels 13 B gezogen und bildet ein Widerlager für den Eingriff des Klemmelementes 21 mit der Torlaufschiene 13.

Eine Feineinstellung der Absturzsicherung erfolgt mittels eines zweiten Hebels 20 B, der auf der Schwenkwelle 18 frei drehbar gelagert ist und einen Führungsschenkel 26 aufweist, an dem das Tragseil 11 positionsgenau in Anlage gehalten wird (während des normalen Torbetriebes).

Eine im Bereich des Widerlagers 22 des Hebels 20 A durch eine Gewindebohrung gedrehte und mit Kontermutter versehene Einstellschraube 27 liegt auf der Rückseite des Führungsschenkels 26 des Hebels 20 B an und überträgt die Federkraft F auf das Tragseil 11. Durch Verdrehen der Einstellschraube 27 wird die Reaktionskraft R feinfühlig eingestellt.

## Patentansprüche

1. Absturzsicherung für hebbare Tore und dergleichen, wie Rolltore, Sektionaltore, Rollgitter, Rolladen und dergleichen, bei denen Tragseile (11) im unteren Torbereich nahe der, im oberen Toröffnungsbereich vorzugsweise gebogenen, Torführungsschienen (13) für am Tor befestigte Laufrollen (14) angreifen, bestehend aus mindestens einem federbelasteten Hebel (20), an dem jeweils eines der Tragseile (11) in einer der Federkraft (F) entgegenwirkenden Richtung (R) angreift und der ein Klemmelement (21) für einen klemmenden, das Tor festhaltenden Eingriff mit der Torführungsschiene (13) oder mit einem hierzu parallel verlaufenden Element derart aufweist, daß bei schlaffwerdendem oder brechendem Tragseil (11) der Hebel (20) mit seinem Klemmelement (21) unter der Federkraft (F) in die Eingriffposition verschwenkt wird, wobei der Hebel (20) in einer etwa senkrecht zu der von dem Tor aufgespannten Ebene sich erstreckenden Schwenkebene schwenkbar ist, und die Schwenkachse (X) des Hebels (20) parallel zu der von dem Tor aufgespannten Ebene angeordnet ist,
**dadurch gekennzeichnet**,
daß der Hebel (20) der Abstützrichtung (Z) der Laufrollen (14) an der Torführungsschiene (13) entgegengerichtet angeordnet ist.

2. Absturzsicherung nach Anspruch 1, dadurch gekennzeichnet, daß das Tragseilende seitlich in das Torblatt (10) eingeführt ist, sich parallel zu dem Torblatt innerhalb desselben erstreckt und dort in Längeneinstellbarer Weise zugbelastet ist.

3. Absturzsicherung nach Anspruch 1 oder 2, dadurch gekennzeichnet, daß die Schwenkachse (X) des Hebels (20) innerhalb des Torblattes (10) angeordnet ist.

## Claims

1. An anti-drop device for raisable doors and the like, such as roller-shutter doors, sectional doors, roller-shutter grilles, roller-type shutters and the like, with which supporting cables (11) catch hold in the lower door-region, close to the door guiding rails (13) - which are preferably bent in the upper door opening region - for running rollers (14) secured to the door, which anti-drop device comprises at least one spring-loaded lever (20) upon each of which one of the supporting cables (11) acts in a direction (R) opposing the spring force (F), the lever (20) having a gripping element (21) for gripping, door-securing engagement with the door guiding rail (13) or with an element running parallel thereto, such that in the event of a supporting cable (11) slackening or breaking, the lever (20) together with its gripping element (21) is pivoted under the spring force (F) into the engagement position, the lever (20) being pivotable in a pivot plane extending approximately perpendicular to the plane in which the door is mounted and the pivot axis (X) of the lever (20) being arranged parallel to the plane in which the door is mounted, characterised in that the lever (20) is arranged so as to be opposite-directed to the direction of support (Z) of the running rollers (14) on the door guiding rail (13).

2. An anti-drop device in accordance with Claim 1, characterised in that the supporting cable end is introduced laterally into the door leaf (10), extends within the door leaf (10) so as to be parallel thereto and there is tension-loaded in a longitudinally-adjustable manner.

3. An anti-drop device in accordance with Claim 1 or 2, characterised in that the pivot axis (X) of the lever (20) is arranged within the door leaf (10).

## Revendications

1. Sécurité anti-chute pour des portes aptes à être relevées et analogues, comme des portes roulantes, des portes sectionnelles, des grilles roulantes, des volets roulants et analogues, où des câbles de support (11) s'appliquent dans la zone de porte inférieure à proximité des rails de guidage de porte (13), de préférence courbés dans la zone d'ouverture de porte supérieure, pour des galets de roulement (14) fixés à la porte, constituée d'au moins un levier (20) soumis à l'action d'un ressort auquel s'applique respectivement l'un des câbles porteurs (11) dans une direction (R) agissant contre la force de ressort (F) et qui présente un élément de serrage (21) pour une prise de serrage, retenant la porte, avec le rail de guidage de porte (13) ou avec un élément s'étendant parallèlement à celui-ci de telle façon que lorsque le câble porteur (11) devient mou ou cassant, le levier (20) est pivoté avec son élément de serrage (21) sous la force de ressort (F) dans la position d'engagement, où le levier (20) peut être pivoté dans un plan de pivotement s'étendant à peu près perpendiculairement au plan couvert par la porte et l'axe de pivotement (X) du levier (20) est disposé parallèlement au plan couvert par la porte, caractérisée en ce que le levier (20) du dispositif d'appui (Z) des galets de roulement (14) est disposé dans le sens opposé au rail de guidage de porte (13).

2. Sécurité anti-chute selon la revendication 1, caractérisée en ce que l'extrémité du câble porteur est insérée latéralement dans le vantail de porte (10), s'étend parallèlement au vantail à l'intérieur de celui-ci et y est soumise à une traction d'une manière réglable en longueur.

3. Sécurité anti-chute selon la revendication 1 ou 2, caractérisée en ce que l'axe de pivotement (X) du levier (20) est disposé à l'intérieur du vantail de porte (10).
